# EUROPÄISCHE PATENTSCHRIFT

(11) **EP 0 238 823 B1**
(45) Veröffentlichungstag und Bekanntmachung des Hinweises auf die Patenterteilung: **20.05.1992**
(21) Anmeldenummer: 87101760.4
(22) Anmeldetag: 09.02.1987
(51) Int. Cl.: H01R 23/68, H01R 23/70

(54) **Steckverbinderleiste mit in mindestens zwei parallelen Reihen angeordneten Kontaktfedern**
Multiple plug for a connector with contact springs arranged in at least two parallel rows
Réglette pour connecteur avec ressorts de contact disposés au moins en deux rangées parallèles

(30) Priorität: 27.02.1986 DE 3606387
(43) Veröffentlichungstag der Anmeldung: 30.09.1987
(73) Patentinhaber: SIEMENS AKTIENGESELLSCHAFT, 80333 München (DE)
(72) Erfinder: Thom, Günter, Dipl.-Ing. (FH), D-8035 Gauting (DE); Neuber, Georg, Dipl.-Ing.(FH), D-8000 München 50 (DE)

(56) Entgegenhaltungen:
- US-A- 3 413 594
- US-A- 3 663 925

## Beschreibung

Die Erfindung betrifft eine Steckverbinderleiste nach dem Oberbegriff des Patentanspruchs 1.

Aus den US-Patenten 4,418,972 und 3,413,594 sind bereits Steckverbinderleisten mit in mindestens zwei parallelen Reihen angeordneten Kontaktfedern zum elektrischen Anschluß an eine mit der Steckverbinderleiste mechanisch verbundene Leiterplatte bekannt. Bei diesen bekannten Steckverbinderleisten treten Kontaktfederanschlußfahnen schräg, beispielsweise in einem Winkel von 45°, aus der Steckverbinderleiste und führen zu korrespondierenden Kontaktstellen auf der Leiterplatte. Hierdurch ergeben sich für die Anschlußfahnen relativ lange Abmessungen, die zu unerwünschtem Nebensprechen führen und die Übertragungsgüte mindern können.

Es sind auch bereits Steckverbinderleisten bekannt, bei denen Anschlußfahnen von in mehreren parallelen Reihen angeordneten Kontaktfedern gegen die beiden Seiten einer eingeschobenen Leiterplatte drücken (US-Patente 3,663,925 und 3,413,594). Bei diesen bekannten Steckverbinderleisten sind die Kontaktfedern in der Steckverbinderleiste starr gelagert. Die Anschlußfahnen führen schräg von der Steckverbinderleiste zur Leiterplatte und weisen abgewinkelte, auf den beiden Leiterplattenoberflächen aufliegende Verlängerungen auf. Auch bei diesen Anordnungen ergeben sich für die Anschlußfahnen relativ lange, unerwünschte Abmessungen. Im übrigen könnte der Berührungsdruck der schräg gegen die Leiterplattenoberflächen drückenden Anschlußfahnen nicht in allen Fällen Werte erreichen, die für ein Auflöten der Anschlußfahnen auf die Leiterplatte notwendig sind.

Der Erfindung liegt die Aufgabe zugrunde, eine Steckverbinderleiste der eingangs genannten Art so auszubilden, daß eine sichere elektrische Verbindung, beispielsweise mit Hilfe des sogenannten Reflowlötverfahrens, auch bei Toleranzen der Leiterplattendicke gewährleistet ist.

Die Aufgabe wird erfindungsgemäß für eine Steckverbinderleiste der oben genannten Art mit den Merkmalen dem kennzeichnenden Teils von Patentanspruch 1 gelöst.

Die Erfindung ist mit dem Vorteil verbunden, daß bei Verwendung von Leiterplatten mit unterschiedlichen Plattendicken der für die elektrische Verbindung, beispielsweise durch Reflowlöten, notwendige Anpreßdruck stets gebildet wird. Die Erfindung ist weiterhin mit dem Vorteil verbunden, daß die Kontaktierung der Anschlußfahnen auf der Leiterplatte wenig Raum verbraucht.

Die Anschlußfahnen weisen relativ kurze Abmessungen auf, so daß sich die erfindungsgemäße Steckverbinderleiste durch günstige Werte für Nebensprechen und Übertragungsgüte auszeichnet.

Die Erfindung wird nun anhand der Zweichnungen näher erläutert.

Es zeigen
- FIG 1: die der Leiterplatte zugewandte Seite der Steckverhinderleiste mit den Kontaktfederanschlußfahnen;
- FIG 2: einen Querschnit durch die Anordnung nach FIG 1;
- FIG 3: einen Ausschnitt der mit der Steckverbinderleiste verbindbaren Leiterplatte.

In FIG 1 ist eine Steckverbinderleiste 1 und eine mit Ihr verbundene Leiterplatte 2 dargestellt. Die Steckverbinderleiste 1 weist mehrere parallele Reihen mit Kontaktfederkammern 11 auf, von denen einige Kontaktfedern enthalten, die auf der hier dargestellten Seite der Steckverbinderleiste 1 zu Anschlußfahnen 12 ausgebildet sind.

Die Leiterplatte 2 ist zwischen den Anschlußfahnen verschiedener Kontaktfederreihen eingeschoben. Die Leiterplatte 2 kann dabei in der Mittelebene der Steckverbinderleiste 1 oder, wie hier in FIG 1 dargestellt, asymetrisch angeordnet sein.

Die Kontaktfedern bzw. die in den Kammern 11 angeordneten Anschlußfahnen 12 sind wie anhand von FIG 2 noch erläutert wird in den Kammern 11 nicht durchgehend starr gelagert, sondern sind nur in einem in den Kammern 11, also innerhalb der Steckverbinderleiste angeordneten Einspannpunkt fixiert. Hierdurch ergibt sich für die Anschlußfahnen 12 von dem innerhalb der Kammern 11 angeordneten Einspannpunkt bis zu ihrem freien Ende eine federnde Lagerung.

Die Kontaktanschlußfahren 12 sind unmittelbar nach ihrem Austritt aus der Steckverbinderleiste 1 in etwa rechtwinklig abgebogen und verlaufen in etwa parallel zu der der Leiterplatte zugewandten Seite der Steckverbinderleiste. Sie sind zwischen der Steckverbinderleiste 1 und den korrespondierenden Kontaktstellen 21 der Leiterplatte 2 gradlinig ausgeformt. Die Kontaktfederanschlußfahnen 12 drücken somit in etwa senkrecht auf die korrespondierenden Kontaktstellen 21 der Leiterplatte 2.

Wie FIG 1 zeigt, sind die Anschlußfahnen 12 in der Weise beschnitten, daß die Anschlußfahnen aller auf jeweils einer Seite der Leiterplatte 2 angeordneter Kontaktfedern unmittelbar nebeneinander auf die korrespondierenden Kontaktstellen 21 der Leiterplatte 2 federnd drücken. Diese Anschlußfahnen 12 liegen in einer gemeinsamen Ebene parallel zu der der Leiterplatte 2 zugewandten Seite der Steckverbindungsleiste 1.

Diese Anordnung zeichnet sich durch kurze Abmessungen und durch genügend hohe, durch die senkrecht auftreffenden Anschlußfahnen 12 bewirkte Werte für den Anpreßdruck aus, die eine sichere Kontaktierung der Anschlußfahnen 12 mit den korrespondierenden Kontaktstellen 21, insbesondere nach dem sogenannten Reflowlötverfahren ermöglichen.

FIG 2 veranschaulicht sowohl die Lagerung der Kontaktfedern bzw. der Anschlußfahnen 12 in den Kammern 11 sowie das Aufdrücken der Anschlußfahnen 12 auf die Kontaktstellen 21 der Leiterplatte 2. Die Anschlußfahnen 12 und die Kontaktstellen 21 werden, wie schon zuvor angesprochen, beispielsweise nach dem sogenannten Reflowlötverfahren miteinander leitend verbunden. Wird anstelle der in FIG 2 dargestellten Leiterplatte 2 eine andere Leiterplatte 2 mit größerer Plattendicke zwischen die Kontaktfederanschlußfahnen 12 geschoben, so bewegen sich die im inneren der Kammern 11 federnd gelagerten Anschlußfahnen 12 um die entsprechende Strecke in Richtung der Kammern 11. Zugleich vergrößert sich der von den Anschlußfahnen 11 ausgeübte Druck auf die Leiterplatte 2.

Die Kontaktfederanschlußfahnen 12 weisen gegenüber ihrem zwischen der Steckverbinderleiste 1 und den Kontaktstellen 21 angeordneten Teil abgebogene Verlängerungen 121 auf. Diese können auf der entsprechenden Oberfläche der Leiterplatte 2 aufliegen bzw. maximal um 90° gegenüber dieser Oberfläche der Leiterplatte 2 abgebogen seien. Die Verlängerungen 121 aller aus einer Kontaktfederreihe austretender Kontaktfederanschlußfahnen 12 sind im gleichen Winkel gegenüber der benachbarten Oberfläche der Leiterplatte 2 abgebogen. Als besonders vorteilhaft haben sich Winkel zwischen 30° und 45° herausgestellt.

FIG 3 zeigt einen Ausschnitt der Leiterplatte 2 mit Kontaktstellen 21, wobei, wie in FIG 1 dargestellt, beispielsweise drei Kontaktfederreihen mit Anschlußfahnen 12 auf der einen Seite der Leiterplatte und beispielsweise zwei Reihen Kontaktfedern mit Anschlußfahnen 12 gegen die andere Seite der Leiterplatte 2 drücken und beispielsweise nach dem sogenannten Reflowlötverfahren miteinander leitend verbunden sind. Die Kontaktstellen 21 sind also, wie auch schon die FIG 1 und 2 zeigen, auf beiden Seiten der Leiterplatte 2 angeordnet und setzen sich zu Leiterbahnen 22 fort. Die Kontaktstellen 21 haben, wie FIG 3 zeigt, eine längliche, rechteckige Form, die aber vorteilhafterweise relativ kleinflächig und damit platzsparend sein kann.

## Patentansprüche

1. Steckverbinderleiste (1) mit in mindestens zwei parallelen Reihen angeordneten Kontaktfedern zum elektrischen Anschluß an eine mit der Steckverbinderleiste (1) mechanisch verbundene, zwischen Kontaktfedernreihen angeordnete Leiterplatte (2), die auf ihren beiden Seiten aus elektrisch leitfähigem Material bestehende Kontaktstellen aufweist, gegen die an der der Leiterplatte (2) zugewandten Seite der Steckverbinderleiste (1) austretende korrespondierende Kontaktfederanschlußfahnen (12) federnd drücken,
**dadurch gekennzeichnet,**
daß die Steckverbinderleiste Kontaktfederkammern (11) aufweist, und daß im Kammerninnenraum jeweils eine in einem Einspannpunkt fixierte Anschlußfahne (12) federnd gelagert ist.

2. Steckverbinderleiste nach Anspruch 1, **dadurch gekennzeichnet,** daß die Kontaktfederanschlußfahnen (12) mindestens einer Kontaktfedernreihe unmittelbar nach ihrem Austritt aus der Steckverbinderleiste (1) in etwa rechtwinklig abgebogen sind.

3. Steckverbinderleiste nach einem der vorhergehenden Ansprüche, **dadurch gekennzeichnet,** daß die Kontaktfederanschlußfahnen (12) zwischen der Steckverbinderleiste (1) und den korrespondierenden Kontaktstellen der Leiterplatte (2) gradlinig ausgeformt sind.

4. Steckverbinderleiste nach Anspruch 2, **dadurch gekennzeichnet,** daß die Kontaktfederanschlußfahnen (12) in etwa senkrecht auf die korrespondierenden Kontaktstellen der Leiterplatte (2) drücken.

5. Steckverbinderleiste nach einem der vorhergehenden Ansprüche, **dadurch gekennzeichnet,** daß die Kontaktfederanschlußfahnen (12) gegenüber ihrem zwischen der Steckverbinderleiste (1) und den Kontaktstellen angeordneten Teil abgebogene Verlängerungen (121) aufweisen.

6. Steckverbinderleiste nach Anspruch 5, **dadurch gekennzeichnet,** daß die Verlängerungen (121) aller aus einer Kontaktfedernreihe austretender Kontaktfederanschlußfehnen (12) im gleichen Winkel gegenüber der benachbarten Oberfläche der Leiterplatte (2) abgebogen sind.

7. Steckverbinderleiste nach Anspruch 5 oder 6, **dadurch gekennzeichnet,** daß die Verlängerungen (121) der Kontaktfederanschlußfahnen (1) auf der Oberfläche der Leiterplatte (2) aufliegen.

8. Steckverbinderleiste nach Anspruch 5 oder 6, **dadurch gekennzeichnet,** daß die Verlängerungen (121) der Kontaktfederanschlußfahnen (12) gegenüber der benachbarten Oberfläche der Leiterplatte (2) um maximal 90° abgebogen sind.

9. Steckverbinderleiste nach Anspruch 8, **dadurch gekennzeichnet,** daß die Verlängerungen (121) der Kontaktfederanschlußfahnen (12) gegenüber der benachbarten Oberfläche der Leiterplatte (2) in einem Winkel zwischen 30° und 45° abgebogen sind.

## Claims

1. Plug connector strip (1) having contact springs arranged in at least two parallel rows for electrical connection to a printed-circuit board (2) which is mechanically connected to the plug connector strip (1), is arranged between rows of contact springs and has contact points, consisting of electrically conductive material, on both its sides, against which there press in a sprung manner corresponding contact spring terminal tabs (12), emerging from the side of the plug connector strip (1) facing the printed-circuit board (2), characterised in that the plug connector strip has contact spring chambers (11), and in that in each case one terminal tab (12), which is fixed in a clamping point, is supported in a sprung manner in the chamber interior.

2. Plug connector strip according to Claim 1, characterised in that the contact spring terminal tabs (12) of at least one contact spring row are bent approximately at right angles directly after they emerge from the plug connector strip (1).

3. Plug connector strip according to one of the preceding claims, characterised in that the contact spring terminal tabs (12) are formed in a straight-lined manner between the plug connector strip (1) and the corresponding contact points of the printed-circuit board (2).

4. Plug connector strip according to Claim 2, characterised in that the contact spring terminal tabs (12) press approximately vertically onto the corresponding contact points of the printed-circuit board (2).

5. Plug connector strip according to one of the preceding claims, characterised in that the contact spring terminal tabs (12) have extensions (121) which are bent with respect to their part which is arranged between the plug connector strip (1) and the contact points.

6. Plug connector strip according to Claim 5, characterised in that the extensions (121) of all the contact spring terminal tabs (12) emerging from a row of contact springs are bent at the same angle with respect to the adjacent surface of the printed-circuit board (2).

7. Plug connector strip according to Claim 5 or 6, characterised in that the extensions (121) of the contact spring terminal tabs (12) rest on the surface of the printed-circuit board (2).

8. Plug connector strip according to Claim 5 or 6, characterised in that the extensions (121) of the contact spring terminal tabs (12) are bent through a maximum of 90° with respect to the adjacent surface of the printed-circuit board (2).

9. Plug connector strip according to Claim 8, characterised in that the extensions (121) of the contact spring terminal tabs (12) are bent at an angle of between 30° and 45° with respect to the adjacent surface of the printed-circuit board (2).

## Revendications

1. Barrette à connecteurs par enfichage (1) comportant des ressorts de contact disposés suivant au moins deux rangées parallèles et servant à établir le raccordement électrique avec une plaquette à circuits imprimés (2), qui est raccordée mécaniquement à la barrette à connecteurs par enfichage (1), qui est disposée entre les rangées de ressorts de contact et comporte, sur ses deux faces, des plages de contact réalisées en un matériau électriquement conducteur et contre lesquelles s'appuient élastiquement des languettes correspondante de raccordement (12) des ressorts de contact, qui font saillie sur la face, tournée vers la plaquette à circuits imprimés (2), de la barrette (1),
caractérisée par le fait
que la barrette à connecteurs par enfichage comporte des chambres (11) pour les ressorts de contact et que respectivement une languette de raccordement (12), fixée en un point d'ancrage, est montée élastiquement dans l'espace intérieur d'une chambre.

2. Barrette à connecteurs par enfichage suivant la revendication 1, caractérisée par le fait que les languettes de raccordement (12) des ressorts de contact d'au moins une rangée de ressorts de contact sont repliées, dans une certaine mesure, à angle droit directement lors de leur sortie hors de la barrette de connexions (1).

3. Barrette à connecteurs par enfichage suivant l'une des revendications précédentes, caractérisée par le fait que les languettes de raccordement (12) des ressorts de contact possèdent une forme rectiligne entre la barrette à connecteurs par enfichage (1) et les plages correspondantes de contact de la plaquette à circuits imprimés (2).

4. Barrette à connecteurs par enfichage suivant la revendication 2, caractérisée par le fait que les languettes de raccordement (12) des ressorts de contact s'appliquent, dans une certaine mesure, perpendiculairement contre les plages de contact correspondantes de la plaquette à circuits imprimés (2).

5. Barrette à connecteurs par enfichage suivant l'une des revendications précédentes, caractérisée par le fait que les languettes de raccordement (12) des ressorts de contact possèdent des prolongements (121) repliés par rapport à leur partie disposée entre la barrette (1) et les plages de contact.

6. Barrette à connecteurs par enfichage suivant la revendication 5, caractérisée par le fait que les prolongements (121) de toutes les languettes de raccordement (12) des ressorts de contact, qui sortent d'une série de ressorts de contact, sont repliés sous le même angle par rapport a la surface voisine de la plaquette à circuits imprimés (2).

7. Barrette à connecteurs par enfichage suivant la revendication 5 ou 6, caractérisée par le fait que les prolongements (121) des languettes de raccordement (1) des ressorts de contact s'appliquent sur la surface de la plaquette à circuits imprimés (2).

8. Barrette à connecteurs par enfichage suivant la revendication 5 ou 6, caractérisée par le fait que les prolongements (121) des languettes de raccordement (12) des ressorts de contact sont repliés au maximum à 90° par rapport à la surface voisine de la plaquette à circuits imprimés (2).

9. Barrette à connecteurs par enfichage suivant la revendication 6, caractérisée par le fait que les prolongede contact sont repliés sous un angle compris entre 30° et 45° par rapport à la surface Voisine de la plaquette à circuits imprimés (2).
